# EUROPÄISCHE PATENTANMELDUNG

(11) **EP 0 652 313 A1**
(43) Veröffentlichungstag der Anmeldung: **10.05.1995**
(21) Anmeldenummer: 93810768.7
(22) Anmeldetag: 05.11.1993
(51) Int. Cl.: D03J 1/00

(54) **Vorrichtung zum Wechseln eines auf einer Webmaschine herzustellenden Artikels**

(71) Anmelder: SULZER RÜTI AG, CH-8630 Rüti (CH)
(72) Erfinder: Niffeler, Urs, CH-9122 Mogelsberg (CH)
(74) Vertreter: Heubeck, Bernhard

(57) **Zusammenfassung**

Die Vorrichtung hat ein Kettwächtergeschirr (2), das als Baugruppe ausgebildet und mindestens zwei mit Dreherfadenspulen (4) bestückte Spulenhalter (5), die mit der Baugruppe (2) verbunden sind und mit dieser zu einer Einheit zusammengefasst sind. Somit können die Kettfäden und Dreherfäden (6) vorgängig eingezogen und der Artikelwechsel mit eingezogenen Dreherfäden durchgeführt werden, wodurch der Aufwand für den Artikelwechsel und die Stillstandzeit der Webmaschine in vorteilhafter Weise verringert wird.

## Beschreibung

Die Erfindung betrifft eine Vorrichtung zum Wechseln eines auf einer Webmaschine herzustellenden Artikels gemäss dem Oberbegriff des Anspruches 1.

In der DE-A-15 35 942 ist ein Verfahren zum Umrüsten von Webmaschinen beschrieben, bei dem das Webblatt, die Webschäfte und Kettwächterlamellen auf einem Einziehgestell eingezogen werden und das Webblatt, die Webschäfte und die Kettwächterlamellen zusammen mit dem Kettbaum auf einen Transportwagen bereitgestellt und bei Bedarf von dem Transportwagen in eine Webmaschine eingesetzt werden.

Als nachteilig erweist sich bei diesem Verfahren, dass die Dreherfäden in der Webmaschine eingezogen werden müssen.

Der Erfindung liegt die Aufgabe zugrunde, eine Vorrichtung zum Wechseln eines Artikels zu schaffen, mittels welcher der Artikelwechsel mit eingezogenen Dreherfäden erfolgt.

Der mit der Erfindung erreichbare Vorteil, ist im wesentlichen in der weiteren Verkürzung des für den Artikelwechsel benötigten Zeitraumes zu sehen.

Vorteilhafte Ausführungsformen der Erfindung ergeben sich aus den abhängigen Patentansprüchen.

Im folgenden wird die Erfindung anhand der beiliegenden Zeichnungen erläutert.

Es zeigen:
- Fig. 1: eine schematische Darstellung eines Webgeschirrs, nach dessen Uebertragung mittels eines Ausführungsbeispiels einer erfindungsgemässen Vorrichtung in eine Webmaschine und
- Fig. 2: die gleiche Darstellung wie Fig. 1 mit einer modifizierten Anordnung der Dreherfadenspulen in der Webmaschine.

Die Figuren zeigen ein Webgeschirr nach dem Einsetzen in eine nicht dargestellte Webmaschine, z.B. eine Projektil-Webmaschine, wobei mit gestrichelten Linien die Teile einer fahrbaren Baugruppe dargestellt sind, mit welchen das Einsetzen des Webgeschirrs erfolgt ist.

Das Webgeschirr umfasst zwei Teilkettbäume 1 sowie ein Kettwächtergeschirr 2, ein Schaftpaket 3 und ein Webblatt mit den eingezogenen Kettfäden. Ferner enthält das Webgeschirr zwei mit Dreherfadenspulen 5 bestückte Spulenhalter 6, mit den in an sich bekannter Weise eingezogenen Dreherfäden 7. Die Kettfäden sind in bekannter Weise über einen Streichbaum 8 geführt. Das Kettwächtergeschirr 2 und die Spulenhalter 6 mit den Dreherfadenspulen 5 sind zu einer Einheit zusammengefasst, die auf einem Auflager 9 in der Webmaschine aufgelegt und festgelegt sind.

Das Kettwächtergeschirr 2 ist als Baugruppe ausgebildet und ist mit einem Halteorgan 10 für die Spulenhalter 6 versehen. Das Halteorgan 10 ist stabförmig ausgebildet und einseitig an der Baugruppe befestigt. Der Spulenhalter 6 ist in der Längserstreckung des Halteorgans 10 verschiebbar angeordnet, um die Laufbahn der Dreherfäden 7 bezüglich der Kettfadeneinzugsbreite einzustellen.

Bei der in Fig. 2 gezeigten Modifikation wird der mit der Einheit eingesetzte Spulenhalter von der Baugruppe gelöst und im Abstand von der Baugruppe auf dem Auflager 9 befestigt. Hierzu sind das als Baugruppe ausgebildete Kettwächtergeschirr 2 und das Halteorgan 10 mittels geeigneter Befestigungsmittel (nicht dargestellt) lösbar mit dem Auflager verbindbar. Um die Lage der eingezogenen Dreherfäden nicht zu verändern, wird der Abstand klein gewählt.

Die Vorrichtung hat ein Kettwächtergeschirr 2, das als Baugruppe ausgebildet und mindestens zwei mit Dreherfadenspulen 5 bestückte Spulenhalter 6, die mit der Baugruppe 2 verbunden sind und mit dieser zu einer Einheit zusammengefasst sind. Somit können die Kettfäden und Dreherfäden 6 vorgängig eingezogen und der Artikelwechsel mit eingezogenen Dreherfäden durchgeführt werden, wodurch der Aufwand für den Artikelwechsel und die Stillstandzeit der Webmaschine in vorteilhafter Weise verringert wird.

## Patentansprüche

1. Vorrichtung zum Wechseln eines auf einer Webmaschine herzustellenden Artikels, welche Vorrichtung eine fahrbare Baugruppe mit einem Auflager für den Kettbaum, und mit einer Einrichtung zur Uebernahme bzw. zum Einsetzen eines Webgeschirrs enthaltend das Webblatt, die Webschäfte und das Kettwächtergeschirr von einer Einzieheinrichtung bzw. in eine Webmaschine aufweist, wobei das Kettwächtergeschirr (2) aus Kettwächterlamellen, Kettwächterkontaktschienen, Kettwächtertrennstangen und entsprechenden Halterungen besteht, dadurch gekennzeichnet, dass das Kettwächtergeschirr (2) und mindestens zwei Spulenhalter (6) mit Dreherfadenspulen (5) zu einer Einheit zusammengefasst sind, die in eine Webmaschine einsetzbar ist, um einen Artikelwechsel mit eingezogenen Dreherfäden (7) durchzuführen.

2. Vorrichtung nach Anspruch 1, dadurch gekennzeichnet, dass das Kettwächtergeschirr (2) als Baugruppe ausgebildet ist und dass mindestens ein damit verbundenes Halteorgan (10) für die Spulenhalter (6) vorgesehen ist.

3. Vorrichtung nach Anspruch 2, dadurch gekennzeichnet, dass jedem Spulenhalter (6) ein Halteorgan (10) zugeordnet ist.

4. Vorrichtung nach einem der Ansprüche 2 oder 3, dadurch gekennzeichnet, dass das Halteorgan eine Stange (10) ist, die parallel zum Kettwächtergeschirr angeordnet ist und dass die Spulenhalter (6) in der Längserstreckung der Stange (10) auf dieser verschiebbar angeordnet sind.

5. Vorrichtung nach einem der Ansprüche 2 bis 4, dadurch gekennzeichnet, dass die Spulenhalter (6) lösbar an dem Halteorgan (10) angeordnet sind.
